# EUROPÄISCHE PATENTSCHRIFT

(11) **EP 1 892 107 B1**
(45) Veröffentlichungstag und Bekanntmachung des Hinweises auf die Patenterteilung: **04.11.2009**
(21) Anmeldenummer: 06017767.2
(22) Anmeldetag: 25.08.2006
(51) Int. Cl.: B41J 3/28

(54) **Vorrichtung zum Bemustern von Werkstücken**
Apparatus for printing a pattern on workpieces
Dipositif pour imprimer un motif sur des pièces d'usinage

(43) Veröffentlichungstag der Anmeldung: 27.02.2008
(73) Patentinhaber: Homag Holzbearbeitungssysteme AG, 72296 Schopfloch (DE)
(72) Erfinder: Gauß, Achim, 72280 Dornstetten/Hallwangen (DE); Albrecht, Ludwig, 72280 Dornstetten-Aach (DE)
(74) Vertreter: HOFFMANN EITLE

(56) Entgegenhaltungen:
- EP-A- 0 931 649
- EP-A- 1 145 859
- EP-A- 1 479 524
- WO-A-02/00449
- WO-A-2005/009735
- US-A1- 2003 043 246

## Beschreibung

### Technisches Gebiet

Die Erfindung betrifft eine Vorrichtung zum Bemustern von Werkstücken, die bevorzugt zumindest teilweise aus Holz, Holzwerkstoffen oder dergleichen bestehen, nach dem Oberbegriff von Anspruch 1.

### Stand der Technik

Eine Vorrichtung der eingangs genannten Art ist beispielsweise aus der DE 100 31 030 B4 bekannt und besitzt Sensoren zur Groberfassung der Kontur und Dicke der zu bedruckenden Werkstücke, die an einer Fördervorrichtung bzw. an einem Portal angebracht sind. Allerdings hat sich gezeigt, dass die mit einer derartigen Vorrichtungen bedruckten Werkstücke häufig ein minderwertiges Druckbild aufweisen.

Darüber hinaus offenbart die EP 1 479 524 A1 eine Vorrichtung nach dem Oberbegriff von Anspruch 1.

Ferner betrifft die EP 126 443 A1 von der Anmelderin ebenfalls eine Vorrichtung nach dem Oberbegriff von Anspruch 1.

### Darstellung der Erfindung

Es ist daher Aufgabe der vorliegenden Erfindung, eine gattungsgemäße Vorrichtung zum Bemustern von Werkstücken bereitzustellen, die eine verbesserte Druckbildqualität ermöglicht.

Diese Aufgabe wird erfindungsgemäß durch eine Vorrichtung nach Anspruch 1 gelöst. Besonders vorteilhafte Weiterbildungen der Erfindung sind in den abhängigen Ansprüchen angegeben.

Der Erfindung liegt die Erkenntnis zugrunde, dass Beeinträchtigungen des Druckbildes bei Werkstücken vor allem dadurch entstehen, dass bei bekannten Vorrichtungen Druckkopf und Werkstück nicht in einer ausreichend genauen Relativposition zueinander sind und dadurch mit ungenauem "Passer" gedruckt wird. Dies führt bisweilen auch dazu, dass manche Bereiche des Werkstücks doppelt bedruckt werden oder ein "Overspray" erzeugt wird, d.h. dass über einen freien Rand des Werkstücks hinaus gedruckt wird und sich Tintennebel auf einer benachbarten Oberfläche des Werkstücks absetzt.

Vor diesem Hintergrund ist erfindungsgemäß vorgesehen, dass die Erfassungseinrichtung derart angeordnet und eingerichtet ist, um zumindest während des Druckens in einer vorbestimmten, festen Beziehung zu der Ink-Jet-Druckeinrichtung zu sein und/oder zumindest den Abstand zwischen der Ink-Jet-Druckeinrichtung und mindestens einer zu bemusternden Oberfläche des jeweiligen zu bemusternden Werkstücks zu erfassen.

Die Erfindung stellt somit innerhalb des gemeinsamen Konzeptes, die Relativpositionierung zu verbessern, zwei alternative (und auch kombinierbare) Lösungen zu dem obigen, gemeinsame Problem bereit. In jedem Falle wird erfindungsgemäß eine Verbesserung des Druckbildes durch eine Optimierung der Relativpositionierung zwischen Werkstück und Druckeinrichtung erzielt.

Durch die in einer vorbestimmten, festen Beziehung zu der Druckeinrichtung angeordneten Erfassungseinrichtung können jegliche Abweichungen, die sich beispielsweise durch Förderbewegungen der Fördereinrichtung, Temperaturschwankungen oder dergleichen ergeben, eliminiert werden, so dass die Genauigkeit der Relativpositionierung und somit die Druckqualität deutlich erhöht werden können. Dies gilt analog auch für die erfindungsgemäße Maßnahme, nicht nur die Kontur oder Position des Werkstücks, sondern auch dessen Abstand zur Druckeinrichtung zu erfassen. Hierdurch kann entweder die Relativposition zu einem Sollwert korrigiert werden, oder der Betrieb der Druckvorrichtung kann an den erfassten Istwert des Abstands angepasst werden.

Obgleich im Rahmen der Erfindung der Einsatz mindestens einer Ink-Jet-Druckeinrichtung bevorzugt ist, können alternativ oder zusätzlich auch andere Druckeinrichtungen eingesetzt werden.

Im Rahmen der Erfindung ist es prinzipiell möglich, die Ink-Jet-Druckeinrichtung stationär anzuordnen und die zu bemusternden Werkstücke an dieser unter Einsatz der Fördervorrichtung entlang zuführen. Ebenso ist es möglich, die Druckeinrichtung beweglich auszuführen, oder auch eine Kombination beider Varianten vorzusehen, d.h. dass sowohl die Werkstücke als auch die Druckeinrichtung während des Druckvorganges unter Einsatz der Fördervorrichtung bewegt werden.

Obgleich die Erfassungseinrichtung im Rahmen der vorliegenden Erfindung an einer beliebigen Stelle angeordnet sein kann, hat es sich im Hinblick auf die vorbestimmte, feste Beziehung zu der Druckeinrichtung als vorteilhaft erwiesen, dass die Erfassungseinrichtung zumindest teilweise an der Druckanrichtung angeordnet ist. Hierdurch lassen sich mögliche Abweichungen besonders wirksam minimieren, insbesondere wenn Sensoren der Erfassungseinrichtung, auf die untenstehend noch näher eingegangen wird, im Bereich der Düsen der Druckeinrichtung angeordnet sind.

Neben der oben diskutierten Erfassungseinrichtung besitzt die erfindungsgemäße Vorrichtung gemäß einer Weiterbildung der Erfindung ferner eine Groberfassungseinrichtung, die bevorzugt stationär angeordnet ist. Auf diese Weise lassen sich zunächst unter Einsatz der Groberfassungseinrichtung Kontur und Position des jeweiligen Werkstücks erfassen, bevor dann mit der (Fein-)Erfassungsvorrichtung, die in einer festen Beziehung zur Druckeinrichtung angeordnet ist, eine wesentlich genauere Relativposition ermitteln lässt. Dieser zweistufige Aufbau der Vorrichtung ermöglicht einen zügigen Betrieb mit hoher Druckqualität.

Gemäß einer Weiterbildung der Erfindung weist die Erfassungseinrichtung und/oder die Groberfassungsvorrichtung jeweils eine Mehrzahl von Sensoren, insbesondere Abstandssensoren, auf. Dabei ist es besonders bevorzugt, dass zumindest einer der Sensoren um mindestens eine Achse drehbar und/oder verfahrbar angeordnet ist. Hierdurch können die Sensoren nicht nur variabel eingesetzt werden, sondern es lässt sich auch durch Verdrehen und/oder Verfahren der Sensoren mit mehreren Messungen ein minimaler oder maximaler Abstand erfassen.

Im Hinblick auf die vorbestimmte, feste Anordnung der Erfassungseinrichtung in Bezug auf die Druckeinrichtung ist gemäß einer Weiterbildung der Erfindung vorgesehen, dass zumindest einer der Sensoren an der Druckeinrichtung angeordnet ist. Demgegenüber ist es bei der Groberfassungseinrichtung bevorzugt, dass zumindest einer der Sensoren an der Werkstücktrageinrichtung angeordnet ist. Hierdurch lassen sich jeweils optimale Erfassungsergebnisse erzielen, die auf Sinn und Zweck der jeweiligen (Grob-)Erfassungseinrichtung abgestimmt sind.

Bei den an der Druckeinrichtung angeordneten Sensoren hat es sich als vorteilhaft erwiesen, dass zumindest ein Sensor derart angeordnet ist, dass er in der Richtung erfasst, in welcher die Tintentropfen zumindest einer Düse ausgestoßen werden. Hierdurch lassen sich die Erfassungsergebnisse der Erfassungseinrichtung auf optimale Weise für den Druckbetrieb auswerten.

Ferner hat es sich gemäß einer Weiterbildung der Erfindung als vorteilhaft erwiesen, dass zumindest ein Sensor an der Druckeinrichtung über ein verfahrbares und/oder verschwenkbares Element angeordnet und so bevorzugt in eine Position bringbar ist, in welcher der Sensor in einer Richtung erfasst, die im Wesentlichen orthogonal zu der Richtung ist, in welcher die Tintentropfen zumindest einer Düse ausgestoßen werden. Durch die Verschwenkbarkeit bzw. Verfahrbarkeit des Abstandssensors kann dieser für verschiedene Messungsarten verwendet werden, beispielsweise für eine reine Abstandsmessung sowie für eine Dickenmessung, was anhand der untenstehenden ausführlichen Beschreibung noch besser ersichtlich werden wird.

Typ und Ausgestaltung der jeweiligen Sensoren ist im Rahmen der vorliegenden Erfindung nicht besonders beschränkt. Beispielsweise kann es sich um Ultraschallsensoren, Laserpointer und eine weitere Vielzahl von Sensoren handeln. Darüber hinaus ist gemäß einer weiteren Zielrichtung der Erfindung vorgesehen, dass die Erfassungseinrichtung und/oder Groberfassungsvorrichtung jeweils zumindest einen Bilderfassungssensor aufweist, der bevorzugt an der Druckeinheit angeordnet ist. Das Vorsehen eines Bilderfassungssensors eröffnet völlig neue Möglichkeiten, nicht nur die Geometrie des Werkstücks, sondern auch zahlreiche weitere Eigenschaften wie beispielsweise Art und Qualität des aufgebrachten Druckbildes zu erfassen und für den weiteren Betrieb auszuwerten. Insbesondere werden durch den Bilderfassungssensor nicht nur punktuell oder lokal Geometriedaten erfasst, sondern es wird ein Bildausschnitt erhalten, der eine Fülle von Informationen enthält und als Ganzes ausgewertet werden kann. Die hierdurch gewonnenen Informationen können nicht nur für die oben diskutierte Relativpositionierung, sondern auch für eine generelle Überprüfung des Druckergebnisses und für eine Kalibrierung des Druckkopfes eingesetzt werden, sodass die Qualität des Druckergebnisses auch in dieser Hinsicht weiter verbessert werden kann.

Um auf Erfassungsergebnisse der Erfassungseinrichtung und/oder Groberfassungseinrichtung seitens des Druckkopfes schnell und präzise reagieren zu können, ist gemäß einer Weiterbildung der Erfindung vorgesehen, dass zumindest die Düsen der Druckeinrichtung zumindest gruppenweise über Stellmittel, insbesondere Piezostellmittel verstellbar sind.

Gemäß einer Weiterbildung der Erfindung umfasst die Vorrichtung ferner mindestens eine balkenartige Führungseinrichtung, insbesondere ein Portal oder einen Ausleger. Eine derartige Führungseinrichtung eignet sich besonders gut für das Anbringen und Führen der Druckeinrichtung, wobei die Druckeinrichtung beispielsweise in Längsrichtung der Führungseinrichtung verfahrbar sein kann und die Führungseinrichtung selbst wiederum ebenfalls verfahrbar sein kann.

Ferner ist gemäß einer Weiterbildung der Erfindung vorgesehen, dass mindestens eine balkenartige Führungseinrichtung mindestens eine Spindeleinheit aufweist, die bevorzugt entlang der balkenartigen Führungseinrichtung verfahrbar und/oder um eine Achse schwenkbar ist. Einer derartigen Spindeleinheit können im Rahmen der vorliegenden Erfindung zahlreiche Aufgaben zugewiesen werden. Einerseits kann sie dazu dienen, die Druckeinheit aufzunehmen, und zwar beispielsweise auch ein- und auswechselbar aufzunehmen. Alternativ oder zusätzlich kann die Spindeleinheit auch dazu dienen, Bearbeitungswerkzeuge und/oder Bearbeitungsaggregate aufzunehmen, die bei der Bearbeitung und Veredelung von Werkstücken der hier zur Rede stehenden Art zum Einsatz kommen. Hierbei kann es sich um einfache Bohrer oder Fräser handeln, aber auch um komplexe Aggregate wie Kantenanleimaggregate oder dergleichen.

Weiterhin stellt die Erfindung ein Verfahren zum Bemustern von Werkstücken unter Einsatz einer erfindungsgemäßen Vorrichtung bereit, das die Merkmale von Anspruch 13 aufweist. Der Kern des Verfahrens besteht darin, auf der Grundlage eines Erfassungsergebnisses der Erfassungseinrichtung selektiv Düsen der Ink-Jet-Druckeinrichtung zu- oder abzuschalten. Hierdurch kann extrem schell und flexibel auf mögliche Soll-/Istabweichungen während des Betriebes der Vorrichtung reagiert werden, sodass die Druckqualität auf einfache und zuverlässige Weise verbessert werden kann.

### Kurze Beschreibung der Zeichnungen

- Fig. 1: zeigt schematisch eine Perspektivansicht einer Vorrichtung zum Bemustern von Werkstücken gemäß einer Ausführungsform der Erfindung;
- Fig. 2: zeigt schematisch eine teilweise Draufsicht der in Fig. 1 gezeigten Vorrichtung;
- Fig. 3: zeigt schematisch eine teilweise geschnittene Frontansicht der in Fig. 1 gezeigten Vorrichtung;
- Fig. 4: zeigt weitere Details der Druckeinrichtung in Fig. 1 gezeigten Vorrichtung;
- Fig. 5: zeigt weitere Details der Druckeinrichtung der in Fig. 1 gezeigten Vorrichtung;
- Fig. 6: veranschaulicht den Betrieb der in Fig. 1 gezeigten Vorrichtung.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Eine Vorrichtung 1 zum Bemustern von Werkstücken als bevorzugte Ausführungsform der vorliegenden Erfindung ist in Fig. 1 schematisch in einer Perspektivansicht gezeigt. Die Vorrichtung dient zum Bemustern von Werkstücken 2, die in der vorliegenden Ausführungsform zumindest teilweise aus Holz, Holzwerkstoffen, Kunststoffen oder dergleichen bestehen, wie sie im Bereich des Möbel- und Küchenbaus häufig zum Einsatz kommen.

Die Vorrichtung 1 umfasst eine Ink-Jet-Druckeinrichtung 10, die in der vorliegenden Ausführungsform nach dem Drop-on-Demand-Prinzip arbeitet. Wie in Fig. 4 am besten zu erkennen ist, umfasst die Ink-Jet-Druckeinrichtung 10 eine Mehrzahl von Düsen 12, aus denen Tintentropfen ausgestoßen werden können und die in der vorliegenden Ausführungsform in mehreren Reihen angeordnet sind, wobei jede Reihe zum Ausstoßen einer vorbestimmten Farbe vorgesehen ist, beispielsweise den Farben Cyan, Magenta, Gelb und Schwarz.

Ferner sind an der Druckeinrichtung 10 Trocknungseinheiten 14, beispielsweise UV-Trockner, vorgesehen, die dazu dienen, die durch die Druckeinrichtung aufgebrachte Tinte zügig zu trocknen, um mögliche Verzerrungen oder Verschmierungen des Druckbildes zu verhindern.

Die Druckeinrichtung 10 ist in der vorliegenden Ausführungsform an einer Spindeleinheit 6 vorgesehen bzw. in diese eingewechselt, obgleich dies in Fig. 1 nicht näher gezeigt ist. Bei der Spindeleinheit handelt es sich bevorzugt um eine solche Spindeleinheit, die auch zur ein- und auswechselbaren Aufnahme von Bearbeitungswerkzeugen oder Bearbeitungsaggregaten geeignet ist. Die Spindeleinheit 6 ist in y-Richtung verfahrbar an einem Portal 4 vorgesehen, das selbst wiederum in x-Richtung verfahrbar ausgestattet sein kann. Dabei sind in der vorliegenden Ausführungsform zwei Portale 4 vorgesehen, die jeweils eine oder mehrere Spindeleinheiten 6 tragen können, die gegebenenfalls auf gegenüberliegenden Seiten des jeweiligen Portals 4 angeordnet sein können. Dabei ist zu beachten, dass die Portale 4 gegebenenfalls auch als Ausleger ausgestaltet sein können. Die Spindeleinheiten 6 können über hier nicht näher gezeigte Werkzeugmagazine mit Bearbeitungswerkzeugen und/oder Bearbeitungsaggregaten sowie einer oder mehreren Druckeinrichtungen 10 automatisch oder manuell bestückt werden.

Unterhalb der Portale 4 erstreckt sich in der vorliegenden Ausführungsform ein Werkstückstisch 20 zum Tragen der jeweiligen zu bemusternden Werkstücke 2, der in der in Fig. 1 gezeigten x-Richtung verfahrbar ist. Der Werkstücktisch 20 kann auf unterschiedlichste Art und Weise ausgestaltet und beispielsweise auch durch ein umlaufendes Förderband oder dergleichen gebildet sein. Der Werkstücktisch 20 bildet durch seine Verfahrbarkeit gleichzeitig eine Werkstücktrageinrichtung und einen Teil der Fördervorrichtung gemäß der vorliegenden Erfindung.

Die Anordnung eines plattenförmigen Werkstücks 2 auf dem Werkstücktisch 20 ist in Fig. 2 in einer Draufsicht näher gezeigt. Der Werkstücktisch 20 besitzt in der vorliegenden Ausführungsform ausfahrbare Anschlagbolzen 22, an welche das Werkstück 2 zur Grobpositionierung anlegbar ist. Ferner sind auf dem Werkstücktisch 20 mehrere Abstandssensoren 52 angeordnet, die Teil einer Groberfassungseinrichtung 50 sind. Die in Fig. 2 gezeigten Abstandssensoren sind eingerichtet, den Abstand zwischen den Sensoren und einer Seitenfläche (Schmalfläche) des jeweiligen Werkstücks 2 zu erfassen. Dabei sind die Sensoren 52 in der vorliegenden Ausführungsform um eine sich orthogonal zur Oberfläche des Werkstücktisches 20 erstreckende Achse drehbar und gegebenenfalls parallel zur Oberfläche verfahrbar. Die Groberfassungseinrichtung 50 dient somit zur Groberfassung der Geometrie und Positionierung des jeweiligen Werkstücks 2.

Weitere Details des Werkstücktisches 20 sind in Fig. 3 gezeigt, die eine teilweise geschnittene Frontansicht der in Fig. 1 gezeigten Vorrichtung zeigt. Dort ist zu erkennen, dass das jeweilige Werkstück 2 beispielsweise über Vakuumsauger 24 auf dem Werkstücktisch 20 fixiert sein kann. Ebenso ist es möglich, entsprechende Sauger oder Saugöffnungen in den Werkstücktisch bzw. ein Werkstückband zu integrieren.

Ferner umfasst die erfindungsgemäße Vorrichtung 1 eine Erfassungseinrichtung 40 zur Erfassung der Relativposition der Ink-Jet-Druckeinrichtung 10 und der jeweiligen zu bemusternden Oberfläche eines Werkstücks 2. Die Erfassungseinrichtung 40 weist in der vorliegenden Ausführungsform mehrere Arten von Sensoren 42, 46 auf, die in den Figuren 3, 4 und 5 am besten zu erkennen sind. Zunächst umfasst die Erfassungseinrichtung 40 in der vorliegenden Ausführungsform drei Abstandssensoren 42, die an der Druckeinrichtung 10 benachbart zu den Düsen 12 angeordnet sind und in einer Richtung messen, die im Wesentlichen parallel zu der Tintenausstoßrichtung der Düsen 12 ist (Fig. 4). Mit diesen Abstandssensoren kann einerseits der absolute Abstand zwischen der Druckeinrichtung 10 und dem Werkstück 2 ermittelt werden, darüber hinaus kann jedoch aus den erhaltenen Abstandsdaten auch auf die genaue Kontur des jeweiligen Werkstücks 2 geschlossen werden.

Wie in den Figuren 3 und 5 am besten zu erkennen ist, sind weitere Abstandssensoren 42 jeweils über ein in der vorliegenden Ausführungsform verschwenkbares Element 44 an der Druckeinrichtung 10 angeordnet. Durch das verschwenkbare Element 44 ist der jeweilige Sensor in eine ausgefahrene Position bringbar, die in Fig. 5 am besten zu erkennen ist. In dieser Position messen die in Fig. 5 gezeigten Sensoren 42 in einer Richtung, die im Wesentlichen orthogonal zur Tintenausstoßrichtung der Düsen 12 ist. Hierdurch kann die Dicke bzw. Höhe des jeweiligen zu bedruckenden Bereichs erfasst und ein "Overspray" vermieden werden.

Darüber hinaus ist an der Druckeinrichtung 10 benachbart zu den Tintenaustrittsdüsen 12 in der vorliegenden Ausführungsform ein Bilderfassungssensor 46 angeordnet, der ebenfalls in einer Richtung im Wesentlichen parallel zu der Tintenausstoßrichtung der Düsen 12 misst. Bei dem Bilderfassungssensor 46 kann es sich beispielsweise um eine CCD-Kamera oder dergleichen handeln, die ein vollständiges Abbild eines zu bedruckenden oder bereits bedruckten Bereichs des jeweiligen Werkstücks 2 erstellen kann.

Obgleich in den Figuren nicht gezeigt, sind einerseits sämtliche Sensoren und andererseits die Druckeinrichtung und bevorzugt auch die übrigen Betriebsbauteile der Vorrichtung 1 mit einer Steuereinrichtung verbunden, welche die jeweiligen, durch die Sensoren erfassten Daten auswertet und auf dieser Grundlage den Betrieb der Vorrichtung, insbesondere der Druckeinrichtung steuert. Der Betrieb der Vorrichtung kann sich dabei wie folgt darstellen.

Zunächst wird ein Werkstück 2 über die Anschlagbolzen 22 auf dem Werkstücktisch 20 grob positioniert und über die Vakuumsauger 24 fixiert. Anschließend werden die Positionierung und/oder Kontur des Werkstücks 2 auf dem Werkstücktisch 20 durch die Sensoren 52 erfasst und diese Daten an die Steuereinrichtung weitergegeben.

Daraufhin wird der Werkstücktisch 20 in x-Richtung verfahren, sodass das Werkstück 2 durch in die Spindeleinheiten 6 eingewechselte Werkzeuge, Aggregate oder Druckeinheiten bearbeitet bzw. veredelt werden kann. Dabei vollzieht sich der Betrieb der Druckeinrichtung beispielsweise wie folgt.

Auf der Grundlage der Daten von den Sensoren 52 wird die Druckeinrichtung 10 mit der entsprechenden Spindel 6 entlang des Portals 4 zu dem zu bedruckenden Werkstück 2 verfahren. Dabei führen die Sensoren 42, 46 kontinuierlich einen Messbetrieb aus, sodass das Vorhandensein und gegebenenfalls der Abstand des jeweiligen Werkstücks und darüber hinaus (durch den Bilderfassungssensor 46) auch weitere Informationen über das Werkstück 2 erhalten werden können. Auf der Grundlage dieser Daten gibt die Steuereinrichtung Drucksignale an die jeweiligen Düsen 12 (bzw. die zugehörigen piezoelektrischen Aktoren oder Thermoelemente) aus, sodass das Werkstück 2 bedruckt wird. In Abhängigkeit von den Erfassungsdaten der Sensoren 42, 46 können dabei einzelne Düsen oder Düsengruppen zu- oder abgeschaltet werden, um Abmessungs-, Lage- oder sonstige Toleranzen oder Abweichungen des Werkstücks 2 zu kompensieren. Alternativ oder zusätzlich ist es im Rahmen der Erfindung ebenso möglich, dass einzelne oder mehrere Düsen der Druckeinrichtung 10 über Piezostellmittel oder dergleichen erstellt werden, um deren Position oder Ausstoßrichtung an das Werkstück 2 anzupassen.

Beim Bedrucken einer großen Seitenfläche eines Werkstücks 2 arbeiten neben dem Bilderfassungssensor 46 primär die neben den Düsen 12 angeordneten Sensoren 42, die in Fig. 4 am besten zu erkennen sind. Zum Bedrucken einer Schmalfläche des Werkstücks 2 kommen alternativ oder zusätzlich die Sensoren 42 zum Einsatz, die über schwenkbare Elemente 44 ausfahrbar sind, um die Höhe der Schmalfläche zu erfassen und so ein Overspray zu verhindern.

Nachdem Bedrucken eines Oberflächenabschnitts kann dieser gegebenenfalls durch die Trocknungseinheiten 14 getrocknet werden, und zwar gegebenenfalls auch simultan zum Druckvorgang.

Die Verfahrwege der Druckeinrichtung 10 und/oder des Werkstücks 2 sind in Fig. 6 schematisch dargestellt. Die linke Zeichnung in Fig. 6 zeigt einen Betrieb im sogenannten Querdruck, bei welchem sich die Druckeinrichtung 10 zusammen mit der Spindeleinheit 6 entlang des Portals 4 in y-Richtung hin- und herbewegt und das Werkstück 2 durch den Werkstücktisch 20 in x-Richtung weiter getaktet wird.

Alternativ ist es ebenso möglich, das in Fig. 6 rechts dargestellte Druckschema einzusetzen, das als Längsdruck bezeichnet werden kann. Bei diesem ist die Druckeinrichtung 10 während des Druckvorganges selbst im Wesentlichen stationär, und das Werkstück 2 wird mit dem Werkstücktisch 20 in x-Richtung hin- und herverfahren. Die Druckeinrichtung 10 muss somit lediglich in y-Richtung weiter getaktet werden, nachdem das Drucken einer Bahn abgeschlossen ist. Darüber hinaus sind im Rahmen der vorliegenden Erfindung auch Kombinationen beider Betriebe möglich, und es können beispielsweise auch schräg angeordnete Bahnen oder dergleichen gedruckt werden.

## Patentansprüche

1. Vorrichtung (1) zum Bemustern von Werkstücken (2), die bevorzugt zumindest teilweise aus Holz oder Holzwerkstoffen bestehen, mit:
einer Ink-Jet-Druckeinrichtung (10) mit einer Mehrzahl von Düsen (12), aus denen Tintentropfen ausgestoßen werden können,
einer Steuereinrichtung zum Steuern zumindest der Ink-Jet-Druckeinrichtung (10)
einer Werkstücktrageinrichtung (20) zum Tragen des zu bemusternden Werkstücks (2),
einer Fördervorrichtung zum Herbeiführen einer Relativbewegung zwischen dem zu bemusternden Werkstück (2) und der Druckeinrichtung (10), und
einer Erfassungseinrichtung (40) zur Erfassung der Relativposition zwischen der Ink-Jet-Druckeinrichtung (10) und mindestens einer zu bemusternden Oberfläche (2') des jeweiligen zu bemusternden Werkstücks (2), wobei
die Erfassungseinrichtung (40) derart angeordnet und eingerichtet ist, um zumindest während des Druckens in einer vorbestimmten, festen Beziehung zu der Ink-Jet-Druckeinrichtung (10) zu sein und/oder zumindest den Abstand zwischen der Ink-Jet-Druckeinrichtung (10) und mindestens einer zu bemusternden Oberfläche (2') des jeweiligen zu bemusternden Werkstücks (2) zu erfassen
**dadurch gekennzeichnet, dass**
die Steuereinrichtung eingerichtet ist, die Düsen der Ink-Jet-Druckeinrichtung (10) in Abhängigkeit von einem Erfassungsergebnis der Erfassungseinrichtung (40) selektiv zu- oder abzuschalten.

2. Vorrichtung nach Anspruch 1, **dadurch gekennzeichnet, dass** die Erfassungseinrichtung (40) zumindest teilweise an der Ink-Jet-Druckeinrichtung (10) angeordnet ist.

3. Vorrichtung nach Anspruch 1 oder 2, **dadurch gekennzeichnet, dass** sie ferner eine Groberfassungseinrichtung (50) aufweist, die bevorzugt stationär angeordnet ist.

4. Vorrichtung nach einem er vorhergehenden Ansprüche, **dadurch gekennzeichnet, dass** die Erfassungseinrichtung (40) und/oder die Groberfassungseinrichtung (50) jeweils eine Mehrzahl von Sensoren (42, 52), insbesondere Abstandssensoren, aufweist.

5. Vorrichtung nach Anspruch 4, **dadurch gekennzeichnet, dass** zumindest einer der Sensoren (52) um mindestens eine Achse drehbar und/oder verfahrbar angeordnet ist.

6. Vorrichtung nach Anspruch 4 oder 5, **dadurch gekennzeichnet, dass** zumindest einer der Sensoren (42, 52) an der Werkstücktrageinrichtung (20) und/oder zumindest einer der Sensoren an der Druckeinrichtung (10) angeordnet ist.

7. Vorrichtung nach Anspruch 6, **dadurch gekennzeichnet, dass** zumindest ein Sensor (42) an der Druckeinrichtung derart angeordnet ist, dass er in der Richtung erfasst, in welcher die Tintentropfen zumindest einer Düse ausgestoßen werden.

8. Vorrichtung nach Anspruch 6 oder 7, **dadurch gekennzeichnet, dass** zumindest ein Sensor (42) an der Druckeinrichtung über ein verfahrbares und/oder verschwenkbares Element (44) angeordnet und so bevorzugt in eine Position bringbar ist, in welcher der Sensor in einer Richtung erfasst, die im wesentlichen orthogonal zu Richtung ist, in welcher die Tintentropfen zumindest einer Düse ausgestoßen werden.

9. Vorrichtung nach einem der vorhergehenden Ansprüche, **dadurch gekennzeichnet, dass** die Erfassungseinrichtung (40) und/oder die Groberfassungseinrichtung jeweils zumindest einen Bilderfassungssensor (46) aufweist, der bevorzugt an der Druckeinrichtung (10) angeordnet ist.

10. Vorrichtung nach einem der vorhergehenden Ansprüche, **dadurch gekennzeichnet, dass** zumindest die Düsen der Druckeinrichtung (10) zumindest gruppenweise über Stellmittel verstellbar sind.

11. Vorrichtung nach einem der vorhergehenden Ansprüche, **dadurch gekennzeichnet, dass** sie ferner mindestens eine balkenartige Führungseinrichtung (4), insbesondere ein Portal oder einen Ausleger aufweist.

12. Vorrichtung nach Anspruch 11, **dadurch gekennzeichnet, dass** mindestens eine balkenartige Führungseinrichtung mindestens eine Spindeleinheit (6) aufweist, die bevorzugt entlang der balkenartigen Führungseinrichtung (4) verfahrbar und/oder um eine Achse schwenkbar ist.

13. Verfahren zum Bemustern von Werkstücken (2), die bevorzugt zumindest teilweise aus Holz, Holzwerkstoffen bestehen, unter Einsatz einer Vorrichtung (1) nach einem der vorhergehenden Ansprüche, **dadurch gekennzeichnet, dass** die Düsen der Ink-Jet-Druckeinrichtung (10) in Abhängigkeit von einem Erfassungsergebnis der Erfassungseinrichtung (40) selektiv zu- oder abgeschaltet werden.

## Claims

1. Device (1) for sampling workpieces (2) which consist preferably at least partly of wood or wood materials, having:
an ink-jet printing device (10) with a plurality of nozzles (12), from which ink droplets may be expelled,
a control device for control at least of the ink-jet printing device (10), a workpiece support device (20) for supporting the workpiece (2) to be sampled,
a conveying device for bringing about a relative movement between the workpiece (2) to be sampled and the printing device (10), and
a recording device (40) for recording the relative position between the ink-jet printing device (10) and at least one surface (2') to be sampled of the particular workpiece (2) to be sampled, wherein
the recording device (40) is arranged and installed so as to be in a predetermined, fixed relationship with the ink-jet printing device (10) at least during printing and/or to record at least the distance between the ink-jet printing device (10) and at least one surface (2') to be sampled of the particular workpiece (2) to be sampled, **characterised in that**
the control device is installed to selectively switch on or switch off the nozzles of the ink-jet printing device (10) as a function of a recording result of the recording device (40).

2. Device according to claim 1, **characterised in that** the recording device (40) is arranged at least partly on the ink-jet printing device (10).

3. Device according to claim 1 or 2, **characterised in that** it also has a coarse recording device (50) which is preferably arranged to be stationary.

4. Device according to one of the preceding claims, **characterised in that** the recording device (40) and/or the coarse recording device (50) has in each case a plurality of sensors (42, 52), in particular distance sensors.

5. Device according to claim 4, **characterised in that** at least one of the sensors (52) is arranged to be rotatable and/or movable about at least one axis.

6. Device according to claim 4 or 5, **characterised in that** at least one of the sensors (42, 52) is arranged on the workpiece support device (20) and/or at least one of the sensors is arranged on the printing device (10).

7. Device according to claim 6, **characterised in that** at least one sensor (42) is arranged on the printing device such that it records in the direction in which the ink droplets of at least one nozzle are expelled.

8. Device according to claim 6 or 7, **characterised in that** at least one sensor (42) is arranged on the printing device via a movable and/or pivotable element (44) and hence can preferably be introduced into a position in which the sensor records in one direction which is essentially orthogonal to the direction in which the ink droplets of at least one nozzle are expelled.

9. Device according to one of the preceding claims, **characterised in that** the recording device (40) and/or the coarse recording device has in each case at least one image-recording sensor (46) which is preferably arranged on the printing device (10).

10. Device according to one of the preceding claims, **characterised in that** at least the nozzles of the printing device (10) can be adjusted at least in groups via adjusting means.

11. Device according to one of the preceding claims, **characterised in that** it also has at least one beam-like guide device (4), in particular a gantry or a boom.

12. Device according to claim 11, **characterised in that** at least one beam-like guide device has at least one spindle unit (6) which can be moved preferably along the beam-like guide device (4) and/or can be pivoted about an axis.

13. Process for sampling workpieces (2) which consist preferably at least partly of wood, wood materials, using a device (1) according to one of the preceding claims, **characterised in that** the nozzles of the ink-jet printing device (10) are selectively switched on or switched off as a function of a recording result of the recording device (40).

## Revendications

1. Dispositif (1) pour imprimer un motif sur des pièces d'usinage (2), composées de préférence au moins partiellement de bois ou matériaux ligneux, avec :
un dispositif d'impression à jet d'encre (10), comprenant une pluralité de buses (12), d'où peuvent être éjectées des gouttes d'encre,
un dispositif de commande, pour la commande d'au moins le dispositif d'impression à jet d'encre (10),
un dispositif support de pièce d'usinage (20), pour supporter la pièce d'usinage (2) sur laquelle on veut imprimer un motif,
un dispositif de transport, pour provoquer un mouvement relatif entre la pièce d'usinage (2) sur laquelle on veut imprimer un motif et le dispositif d'impression (10), et
un dispositif de détection (40), pour détecter la position relative entre le dispositif d'impression à jet d'encre (10) et au moins une surface (2'), sur laquelle on veut imprimer un motif, de la pièce d'usinage (2) respective sur laquelle on veut imprimer un motif, où
le dispositif de détection (40) est disposé et équipé de manière à être, au moins pendant l'impression, en une relation fixe, prédéterminée, par rapport au dispositif d'impression à jet d'encre (10) et/ou de manière à détecter au moins l'espacement entre le dispositif d'impression à jet d'encre (10) et au moins une surface (2'), sur laquelle on veut imprimer un motif, de la pièce d'usinage (2) respective sur laquelle on veut imprimer un motif,
**caractérisé en ce que**
le dispositif de commande est équipé pour mettre en communication ou isoler les buses du dispositif d'impression à jet d'encre (10), en fonction d'un résultat de détection du dispositif de détection (40).

2. Dispositif selon la revendication 1, **caractérisé en ce que** le dispositif de détection (40) est disposé au moins partiellement sur le dispositif d'impression à jet d'encre (10).

3. Dispositif selon la revendication 1 ou 2, **caractérisé en ce qu'**il présente en outre un dispositif de détection grossière (50), disposé de préférence de manière stationnaire.

4. Dispositif selon l'une des revendications précédentes,
**caractérisé en ce que** le dispositif de détection (40) et/ou le dispositif de détection grossière (50) présente(nt) chacun une pluralité de capteurs (42, 52), en particulier de capteurs d'espacement.

5. Dispositif selon la revendication 4, **caractérisé en ce qu'**au moins un des capteurs (52) est disposé de manière à pouvoir tourner autour d'un axe et/ou effectuer une translation.

6. Dispositif selon la revendication 4 ou 5, **caractérisé en ce qu'**au moins un des capteurs (42, 52) est disposé sur le dispositif support de pièce d'usinage (20) et/ou qu'au moins un des capteurs est disposé sur le dispositif d'impression (10).

7. Dispositif selon la revendication 6, **caractérisé en ce qu'**au moins un des capteurs (42) est disposé sur le dispositif d'impression, de manière qu'il détecte dans la direction dans laquelle les gouttes d'encre sont expulsées au moins d'une buse.

8. Dispositif selon la revendication 6 ou 7, **caractérisé en ce qu'**au moins un capteurs (42) est disposé sur le dispositif d'impression, par l'intermédiaire d'un élément (44) susceptible d'effectuer une translation et/ou un pivotement, et est ainsi de préférence susceptible d'être placé dans une position dans laquelle le capteur détecte dans une direction sensiblement orthogonale à la direction dans laquelle les gouttes d'encre sont expulsées au moins d'une buse.

9. Dispositif selon l'une des revendications précédentes,
**caractérisé en ce que** le dispositif de détection (40) et/ou le dispositif de détection grossière présente(nt) chacun au moins un capteur de détection d'images (46), disposé de préférence sur le dispositif d'impression (10).

10. Dispositif selon l'une des revendications précédentes,
**caractérisé en ce qu'**au moins les buses du dispositif d'impression (10) sont réglables, au moins par groupes, par l'intermédiaire de moyens de réglage.

11. Dispositif selon l'une des revendications précédentes,
**caractérisé en ce qu'**il présente en outre au moins un dispositif de guidage (4) du genre d'une poutre, en particulier un portique ou un bras articulé.

12. Dispositif selon la revendication 11, **caractérisé en ce qu'**au moins un dispositif de guidage, du genre d'une poutre, présente un ensemble de broche (6), susceptible d'effectuer une translation et/ou un pivotement autour d'un axe, de préférence le long du dispositif de guidage (4) du genre d'une poutre.

13. Procédé pour imprimer un motif sur des pièces d'usinage (2), composées de préférence au moins partiellement de bois, matériaux ligneux, avec utilisation d'un dispositif selon l'une des revendications précédentes,
**caractérisé en ce que** les buses du dispositif d'impression à jet d'encre (10) sont mises en communication ou isolées sélectivement, en fonction d'un résultat de détection du dispositif de détection (40).
